# FASCICULE DE BREVET EUROPEEN

(11) **EP 0 188 141 B1**
(45) Date de publication et mention de la délivrance du brevet: **21.09.1988**
(21) Numéro de dépôt: 85402322.3
(22) Date de dépôt: 27.11.1985
(51) Int. Cl.: F02P 7/02

(54) **Distributeur d'allumage**
Zündverteiler
Ignition distributor

(30) Priorité: 07.12.1984 FR 8418693
(43) Date de publication de la demande: 23.07.1986
(73) Titulaire: DUCELLIER ET CIE, F-94000 Creteil (FR)
(72) Inventeur: Heritier-Best, Pierre, F-63500 Issoire (FR); Plantin, Denis, F-63570 Brassac Les Mines (FR)
(74) Mandataire: Gamonal, Didier

(56) Documents cités:
- DE-C- 722 385
- DE-C- 848 528
- FR-A- 1 538 395
- GB-A- 322 705
- US-A- 1 458 548
- US-A- 3 600 530

## Description

La présente invention concerne un distributeur d'allumage notamment pour moteur à combustion interne et plus particulièrement la liaison mécanique entre le boitier et le capot du distributeur.

Divers moyens sont connus pour assurer la liaison mécanique entre le boitier et le capot du distributeur tels que des ressorts qui s'accrochent d'une part sur le boitier et d'autre part sur une butée du capot, or lors d'un éventuel démontage du capot il arrive fréquemment que les ressorts soient égarés ou soient difficiles à mettre, entraînant une étanchéité incertaine de l'assemblage.

Il est aussi connu d'assurer la liaison par des vis qui se vissent dans ces oreilles réalisées sur l'extérieur du boitier augmentant d'autant l'encombrement extérieur du distributeur.

Cet encombrement est surtout entraîné par le fait que le centrage du capot est effectué par l'extérieur du boitier, le capot devant alors être de dimensions supérieures à celles du boitier.

La présente invention a pour but de remédier à ces inconvénients et concerne à cet effet un distributeur d'allumage notamment pour véhicule automobile à moteur à combustion interne, du type constitué d'un boitier métallique dans lequel est disposé un dispositif de commande de rupture de courant du circuit d'allumage du véhicule et sur lequel est centré et fixé un capot en matériau isolant dans lequel un rotor de distribution défile par rotation devant des plots de distribution caractérisé en ce que les moyens de fixation du capot centré par l'intérieur du boitier sont constitués de deux vis dont les axes après assemblage forment un angle aigu avec l'axe de rotation du rotor de distribution et en ce que le plan défini par l'axe d'une des vis avec l'axe de rotation forme un angle P différent de 180° avec celui défini par l'axe de l'autre vis avec ledit axe de rotation.

La description qui va suivre en regard des figures annexées fera mieux comprendre comment l'invention peut être réalisée.

La figure 1 représente un distributeur conforme à l'invention suivant la coupe 1 de la figure 2.

La figure 2 représente un boitier conforme à l'invention en perspective suivant une coupe passant par ses moyens de fixation.

De façon connue le distributeur est essentiellement constitué d'un boitier métallique 1 dans lequel est logé un dispositif 5 de commande de la rupture de courant pour le dispositif d'allumage du véhicule, et fixé sur ce boitier 1, d'un capot 2 en matériau isolant qui comporte des plots 4 de distribution devant lesquels défile un rotor de distribution 3 entraîné en rotation par un arbre 11 qui tourillonne dans un palier 9 réalisé à la partie supérieure du boitier 1 solidaire dudit boitier.

Conformément à l'invention les moyens de fixation du capot 2 sur le boitier 1 sont constitués par deux vis 6 dont le vissage, dans des trous filetés 7 du boitier 1, est effectué en biais par rapport à l'axe x x' du distributeur, et cela suivant des axes y y' et z z' formant des angles aigus a avec ledit axe x x' du distributeur.

Afin de faciliter la réalisation en biais de ces trous 7, la surface d'appui conique 8 du capot 2 et du boitier 1 a un angle au sommet tel que les génératrices passant par les axes y y' et z z' des trous 7 leur soient perpendiculaires.

De cette manière les oreilles du boitier 1 habituellement réalisées pour permettre la fixation du capot 2 peuvent être supprimées.

De plus, le plan défini par les axes y y' et x x' forme un angle P différent de 180° avec le plan défini par les axes z z' et x x', cet angle assurant une indexation de positionnement du capot 2 par rapport au boitier 1.

Sur le capot 2, en coïncidence avec les trous filetés 7 du boitier 1, sont réalisés des trous lisses 13 dans les oreilles 14 dont le plan d'entrée est approximativement parallèle à la surface d'appui 8 et sur laquelle repose la tête de vis 6 assurant la fixation du capot 2 sur le boitier 1.

Le centrage du capot 2 par rapport au boîtier 1 est réalisé par une collerette 10 réalisée à l'intérieur du capot 2 et qui vient se loger dans un logement 12 de la partie supérieure du boitier 1.

Le capot 2 peut ainsi avantageusement être de même diamètre extérieur que le boitier 1, à l'encombrement des oreilles 14 du capot 2 près.

## Revendications

Distributeur d'allumage notamment pour véhicule automobile à moteur à combustion interne, du type constitué d'un boîtier (1) métallique dans lequel est disposé un dispositif (5) de commande de rupture de courant du circuit d'allumage du véhicule et sur lequel est centré et fixé un capot (2) en matériau isolant, dans lequel un rotor de distribution (3) défile par rotation devant des plots (4) de distribution, caractérisé en ce que les moyens de fixation du capot (2) centré par l'intérieur du boîtier (1) sont consitutés de deux vis (6) dont les axes après assemblage forment un angle aigue a avec l'axe de rotation du rotor de distribution (3) et en ce que le plan défini par l'axe d'une des vis avec l'axe de rotation forme un angle différent de 180° avec celui défini par l'axe de l'autre vis avec ledit axe de rotation.

## Patentansprüche

Zündverteiler, insbesondere für ein Kraftfahrzeug mit Verbrennungskraftmaschine, mit einem metallischen Gehäuse (1), in welchem eine Vorrichtung (5) zum Steuern des Unterbrechens des Stroms des Zündstromkreises eines Kraftfahrzeuges angeordnet ist und auf welchem ein Kappe (2) aus Isoliermaterial zentriert und befestigt ist, in welcher ein Verteilerläufer (3) durch Drehung an Kontakten vorbeistreicht, dadurch gekennzeichnet, daß die Befestigungsmittel für die Kappe (2), die im Inneren des Gehäuses (1) zentriert ist, von zwei Schrauben (6) gebildet werden, deren Achsen nach dem Zusammenbau einen spitzen Winkel a mit der Drehachse des Verteilerläufers (3) bilden und daß die Ebene, die die Achse der einen der Schrauben mit der Rotationsachse aufspannt, einen Winkel β unterschiedlich von 180° mit derjenigen bildet, die von der Achse der anderen Schraube mit der Drehachse aufgespannt wird.

## Claims

An ignition distributor especially for an automobile vehicle with an internal combustion engine, of the kind consisting of a metallic casing (1) in which is disposed a device (5) to control the breaking of the ignition current circuit of the vehicle and on which is centered and fixed a cap (2) made of insulating material in which a distributor rotor (3) passes in rotation in front of distribution contact studs (4), characterized in that the means for fastening the cap (2) which is centred by the interior of the casing (1) consist of two screws (6) the axes of which after assembling form an acute angle a with the axis of rotation of the distributor rotor (3) and in that the plane defined by the axis of one of the screws with the axis of rotation forms an angle β differing from 180°, with the plane defined by the axis of the other screw with the said axis of rotation.
